# FASCICULE DE BREVET EUROPEEN

(11) **EP 1 159 885 B1**
(45) Date de publication et mention de la délivrance du brevet: **24.01.2007**
(21) Numéro de dépôt: 01109897.7
(22) Date de dépôt: 24.04.2001
(51) Int. Cl.: A43C 11/14, A41F 1/00

(54) **Dispositif à cliquet pour retenir une bande**
Spannratsche für ein Gurtband
Ratchet tensioning device for restraining band

(30) Priorité: 30.05.2000 FR 0007118
(43) Date de publication de la demande: 05.12.2001
(73) Titulaire: Salomon S.A., 74370 Metz-Tessy (FR)
(72) Inventeur: Couderc, Bernard, 74000 Annecy (FR)

(56) Documents cités:
- US-A- 5 416 952
- US-A- 5 745 959

## Description

L'invention se rapporte à un dispositif de serrage à cliquet utilisé sur des vêtements ou des articles de sport.

De tels dispositifs servent à tendre de façon réversible des éléments tels que des rabats de chaussure, des pièces de tissus, ou autre.

Un exemple d'application est donné pour le domaine du surf sur neige, ou snowboard. Certaines fixations de snowboard comprennent un ou plusieurs liens pour retenir de façon amovible une botte sur une embase de la fixation.

Un lien comprend généralement une bande, un capot, et un dispositif de serrage à cliquet solidarisé au capot. La longueur du lien est ajustée en déplaçant la bande par rapport au capot à l'aide du dispositif. Pour ce faire, un levier du dispositif permet de raccourcir le lien, le cliquet empêchant un allongement quand le levier n'agit pas. En cas de nécessité l'allongement du lien, ou son ouverture par séparation de la bande et du capot, est obtenu en agissant sur le cliquet à l'aide d'un bouton de libération. Cette opération est un acte voulu par un utilisateur du dispositif, c'est-à-dire par une personne qui pratique le snowboard et qui veut soit réduire la tension du lien, soit libérer une botte d'une fixation.

Cependant il est apparu que, dans certaines circonstances, un allongement ou une ouverture non souhaitée du lien se produit. Cela signifie que contre son gré, l'utilisateur n'a plus le pied suffisamment serré ou retenu à la planche.

Un exemple particulier est donné par le document US 5,745,959. Selon ce document, un dispositif de serrage à cliquet est muni d'un levier qui permet de raccourcir un lien. Un ou plusieurs boutons sont disposés en saillie sur le levier, pour qu'un utilisateur puisse manipuler celui-ci avec des gants. Le corollaire de cette structure est qu'une ouverture intempestive est possible.

L'un des buts de l'invention est d'éviter un déplacement non voulu d'une bande par rapport à un dispositif à cliquet.

Pour ce faire, l'invention propose un dispositif de serrage d'une bande comprenant une embase, un levier d'entraînement, un cliquet, et un bouton de libération, l'embase présentant un premier flasque et un deuxième flasque reliés par un pont, le levier étant articulé sur l'embase entre les flasques, le levier comprenant d'une part une extrémité prévue pour entraîner la bande selon une première direction sensiblement parallèle aux flasques et au pont, et d'autre part une extrémité de manutention, le cliquet étant articulé sur l'embase entre les flasques, le cliquet présentant une zone de retenue prévue pour s'opposer au déplacement de la bande selon une deuxième direction inverse à la première direction, un moyen élastique sollicitant en permanence la zone de retenue du cliquet vers le pont, le bouton de libération étant prévu pour éloigner la zone de retenue du cliquet par rapport au pont contre l'action du moyen élastique.

Le dispositif de serrage selon l'invention est caractérisé par le fait que le bouton est sensiblement escamoté par rapport au levier ou au moins par rapport aux flasques, dans une direction sensiblement perpendiculaire au pont, quand le levier est dans une position de repos qui permet la retenue de la bande, position dans laquelle l'extrémité de manutention est la plus proche du pont.

Ainsi, l'appui ou le choc d'un objet sur le dispositif a très peu de chances d'induire un mouvement du cliquet, et par suite un déplacement de la bande.

Dans le cas de la fixation de snowboard, un appui ou un choc sur le dispositif a peu de chances d'induire un allongement ou une ouverture du lien.

D'autres caractéristiques et avantages de l'invention seront mieux compris à l'aide de la description qui va suivre, en regard du dessin annexé illustrant, par un exemple non limitatif, comment l'invention peut être réalisée, et dans lequel :
- la figure 1 est une vue en perspective d'une fixation de snowboard munie d'un dispositif de serrage selon l'invention,
- la figure 2 est une vue de côté du dispositif,
- la figure 3 est une coupe schématique du dispositif selon III-III de la figure 1,
- la figure 4 est une coupe similaire à la figure 3, dans un cas où le dispositif entraîne une bande,
- la figure 5 est une coupe similaire à la figure 3, dans un cas où le dispositif libère la bande,
- la figure 6 est un agrandissement partiel de la figure 1 qui montre mieux le dispositif, dans un cas où ce dernier retient la bande.

Selon l'exemple choisi tel que montré à la figure 1, une fixation 1 retient une botte 2 sur une planche de snowboard 3.

De manière connue, la fixation 1 présente une platine 4, ainsi qu'un premier bord latéral 5 et un deuxième bord latéral 6 reliés l'un à l'autre par un arceau 7.

La platine 4 s'étend selon une direction longitudinale L de la fixation entre une extrémité avant 8 et une extrémité arrière 9.

Un lien 10 est prévu pour retenir de façon amovible la botte 2 sur la fixation 1.

De façon non limitative, le lien 10 comprend par exemple un capot 11, une bande 12, et un dispositif de serrage 13 de la bande.

Le capot 11, réalisé par exemple avec une ou plusieurs couches de matière souple, présente un point d'attache avant 14 et un point d'attache arrière 15 sur le premier bord latéral 5.

La bande 12 est attachée sur le deuxième bord latéral 6.

Les attaches du capot 11 et de la bande 12 sont réalisées par tout moyen convenable, telle qu'une articulation.

La structure et le fonctionnement du dispositif 13 sont expliqués ci-après à l'aide des figures 2 à 6.

Le dispositif de serrage 13 est vu de côté sur la figure 2. Il comprend une embase 16 en forme du U prévue pour guider la bande 12. L'embase 16 comprend un premier flasque 17 et un deuxième flasque 18 reliés par un pont 19.

L'embase 16 est solidarisée au capot 11 par exemple à l'aide d'un rivet d'axe 20.

La bande 12 est quant à elle réalisée sous la forme d'une crémaillère, faite de préférence à partir d'une matière plastique. Les dents 21 et l'âme 22 de la bande 12 forment de préférence une pièce monobloc.

Comme le montre la figure 3, le dispositif de serrage 13 comprend un cliquet 23 articulé selon un axe 24 entre les flasques 17, 18. Un moyen élastique non représenté, tel qu'un ressort, sollicite en permanence le cliquet 23 de façon qu'une zone de retenue 25 du cliquet soit poussée vers le pont 19. La zone de retenue 25 est représentée sous la forme d'une dent.

Un levier d'entraînement 26 comprend d'une part une extrémité de manutention 27, et d'autre part une extrémité d'entraînement 28 munie d'au moins une dent 29.

Un bouton de libération 30 présente une surface de came 31 prévue pour appuyer sur une surface de came 32 du cliquet 23, et une extrémité de manutention 33 prévue pour être actionnée à la main.

Le levier d'entraînement 26 et le bouton de libération 30 sont articulés sur un même axe 34, entre les flasques 17, 18. Un moyen élastique non représenté, tel qu'un ressort, sollicite en permanence le levier 26 de façon que l'extrémité de manutention 27 soit poussée vers le pont 19.

Ainsi en l'absence de toute sollicitation extérieure, les pièces constitutives du dispositif de serrage 13 occupent chacun la position comme il est montré sur la figure 3.

Comme la bande 12 est présente le long du pont 19 entre les flasques 17, 18, c'est-à-dire dans l'embase 16, le cliquet 23 s'oppose à un allongement du lien 10. Cela signifie qu'une extrémité 35 de la bande 12 ne peut se déplacer, dans un sens qui va d'une arête interne 36 vers une arête externe 37 de l'embase 16.

Un déplacement dans le sens inverse est par contre possible. Ce déplacement peut être provoqué par l'utilisateur comme c'est le cas à la figure 4.

Le levier d'entraînement 26 est actionné, à l'aide de l'extrémité 27, de façon que les dents 29 entraînent la bande 12. Dans ce cas l'extrémité 35 de la bande 12 se déplace dans un sens qui va de l'arête externe 37 vers l'arête interne 36. Cela signifie que le lien 10 devient plus court. Le serrage de la botte devient plus fort.

A l'inverse si l'utilisateur veut desserrer le lien, ou même libérer la botte en ouvrant le lien, il lui suffit de procéder comme il est montré à la figure 5.

Dans ce cas le levier d'entraînement 26 n'est pas sollicité, son extrémité de manutention 27 occupant la position la plus proche du pont 19. L'utilisateur agit, par exemple avec un doigt, sur l'extrémité de manutention 33 du bouton de libération 30.

La surface de came 31 du bouton 30 appuie sur la surface de came 32 du cliquet 23, de façon que la zone de retenue 25 du cliquet 23 s'éloigne du pont 19 et de la bande 12. Le lien 10 peut s'allonger, car le cliquet 23 ne retient plus la bande 12.

Bien entendu, dès que l'action du bouton 30 cesse, le cliquet 23 reprend une position de retenue.

Un avantage, induit par la structure du dispositif de serrage 13, est que l'action manuelle sur le bouton de libération 30 tend à allonger et à ouvrir le lien 10

Selon l'invention comme on le voit mieux sur la figure 6, le levier d'entraînement 26 présente une première aile 38 et une deuxième aile 39 par rapport auxquelles le bouton de libération 30 est escamoté, dans une direction sensiblement perpendiculaire à la bande 12. Chaque aile 38, 39 est située en position latérale par rapport au levier 26. Le bouton de libération 30 est logé entre les ailes 38, 39 du levier d'entraînement 26.

Cette architecture est particulièrement intéressante si le dispositif de serrage est situé entre les pieds de l'utilisateur. Cela revient à dire que le premier bord latéral 5 de la fixation 1 est un bord extérieur, et que le deuxième bord latéral 6 est un bord intérieur.

Lorsque l'utilisateur a un seul pied retenu à la planche 3, et qu'il pousse en pas alternatif avec l'autre pied, il est fréquent qu'une botte en mouvement vienne heurter le dispositif de serrage de la fixation de l'autre botte encore retenue. Comme le bouton de libération 30 est escamoté, il n'est pas actionné par la botte en mouvement si celle-ci heurte le dispositif de serrage.

Il s'ensuit que le bouton de libération 30 n'est pas actionné contre la volonté de l'utilisateur.

Cependant ce dernier peut facilement desserrer le lien 10. Il lui suffit pour cela d'agir sur l'extrémité de manutention 33 du bouton de libération 30, par exemple avec un doigt, dans un sens de rapprochement de l'extrémité libre 35 de la bande 12.

D'une manière générale les éléments constitutifs du lien 10, notamment ceux du dispositif de serrage 13, sont fabriqués avec des matériaux et selon des techniques connus de l'homme du métier.

Bien entendu, l'invention n'est pas limitée à l'exemple ci-avant décrit, et comprend tous les équivalents techniques pouvant entrer dans la portée des revendications qui vont suivre.

Par exemple, le levier d'entraînement 26 et le bouton de libération 30 pourraient avoir d'autres formes.

Le levier d'entraînement pourrait comporter une seule aile.

Le bouton de libération 30 pourrait être escamoté par au moins l'un des flasques de l'embase. Dans ce cas, le flasque passe soit à travers une ouverture du levier d'entraînement, soit à côté du levier. Une pièce supplémentaire peut être ajoutée au dispositif de serrage pour permettre l'escamotage du bouton de libération 30.

D'autre part, la structure interne du dispositif de serrage pourrait être différente. Par exemple, le cliquet et le bouton de libération pourraient former une pièce monobloc articulée sur un axe, et non pas deux pièces distinctes.

Encore, bien que l'exemple de dispositif de serrage ait été décrit pour une application dans le domaine d'une fixation de snowboard, il peut être prévu d'utiliser le dispositif dans un autre domaine technique tel que celui de la chaussure, du vêtement, des sacs, ou autre.

## Revendications

1. Dispositif de serrage (13) d'une bande (12) comprenant une embase (16), un levier d'entraînement (26), un cliquet (23), et un bouton de libération (30), l'embase (16) présentant un premier flasque (17) et un deuxième flasque (18) reliés par un pont (19), le levier (26) étant articulé sur l'embase (16) entre les flasques (17, 18), le levier (26) comprenant d'une part une extrémité (28) prévue pour entraîner la bande (12) selon une première direction sensiblement parallèle aux flasques (17, 18) et au pont (19), et d'autre part une extrémité de manutention (27), le cliquet (23) étant articulé sur l'embase (16) entre les flasques (17, 18), le cliquet (23) présentant une zone de retenue (25) prévue pour s'opposer au déplacement de la bande (12) selon une deuxième direction inverse à la première direction, un moyen élastique sollicitant en permanence la zone de retenue (25) du cliquet (23) vers le pont (19), le bouton de libération (30) étant prévu pour éloigner la zone de retenue (25) du cliquet (23) par rapport au pont (19) contre l'action du moyen élastique, **caractérisé par le fait que** le bouton (30) est sensiblement escamoté par rapport au levier (26) ou par rapport aux flasques (17, 18), dans une direction sensiblement perpendiculaire au pont (19), quand le levier (26) est dans une position de repos qui permet la retenue de la bande (12), position dans laquelle l'extrémité de manutention (27) est la plus proche du pont (19).

2. Dispositif de serrage (13) selon la revendication 1, **caractérisé par le fait que** le levier (26) présente une première aile (38) et une deuxième aile (39) entre lesquelles est logée une extrémité de manutention (33) du bouton de libération (30).

3. Dispositif de serrage (13) selon l'une des revendications 1 ou 2, **caractérisé par le fait que** le cliquet (23) et le bouton de libération (30) sont deux pièces distinctes.

4. Fixation (1) pour retenir une botte (2) sur une planche (3), la fixation comprenant un dispositif de serrage (13) d'une bande (12), le dispositif de serrage (13) de la bande (12) comprenant une embase (16), un levier d'entraînement (26), un cliquet (23), et un bouton de libération (30), l'embase (16) présentant un premier flasque (17) et un deuxième flasque (18) reliés par un pont (19), le levier (26) étant articulé sur l'embase (16) entre les flasques (17, 18), le levier (26) comprenant d'une part une extrémité (28) prévue pour entraîner la bande (12) selon une première direction sensiblement parallèle aux flasques (17, 18) et au pont (19), et d'autre part une extrémité de manutention (27), le cliquet (23) étant articulé sur l'embase (16) entre les flasques (17, 18), le cliquet (23) présentant une zone de retenue (25) prévue pour s'opposer au déplacement de la bande (12) selon une deuxième direction inverse à la première direction, un moyen élastique sollicitant en permanence la zone de retenue (25) du cliquet (23) vers le pont (19), le bouton de libération (30) étant prévu pour éloigner la zone de retenue (25) du cliquet (23) par rapport au pont (19) contre l'action du moyen élastique, **caractérisée par le fait que** le bouton (30) est sensiblement escamoté par rapport au levier (26) ou par rapport aux flasques (17, 18), dans une direction sensiblement perpendiculaire au pont (19), quand le levier (26) est dans une position de repos qui permet la retenue de la bande (12), position dans laquelle l'extrémité de manutention (27) est la plus proche du pont (19).

## Claims

1. Device (13) for tightening a strap (12) comprising a base (16), a drive lever (26), a ratchet (23) and a release button (30), the base (16) having a first flange (17) and a second flange (18) connected by a bridge (19), the lever (26) being journalled on the base (16) between the flanges (17, 18), the lever (26) comprising an end (28) provided to drive the strap (12) along a first direction substantially parallel to the flanges (17, 18) and to the bridge (19), on the one hand, and a handling end (27), the ratchet (23) being journalled on the base (16) between the flanges (17, 18), the ratchet (23) having a retaining zone (25) provided to oppose the displacement of the strap (12) along a second direction opposite the first direction, an elastic means constantly biasing the retaining zone (25) of the ratchet (23) toward the bridge (19), the release button (30) being provided to move the retaining zone (25) of the ratchet (23) away from the bridge (19) against the action of the elastic means, **characterized in that** the button (30) is substantially retracted with respect to the lever (26) or the flanges (17, 18) along a substantially perpendicular direction with respect to the bridge (19) when the lever (26) is in a rest position which allows for retaining the strap (12), a position in which the handling end (27) is the closest to the bridge (19), on the other hand.

2. Tightening device (13) according to claim 1, **characterized in that** the lever (26) comprises a first wing (38) and a second wing (39) between which a handling end (33) of the release button (30) is housed.

3. Tightening device (13) according to one of claims 1 or 2, **characterized in that** the ratchet (23) and the release button (30) are two distinct pieces.

4. Binding (1) for retaining a boot (2) on a board (3), the binding comprising a device (13) for tightening a strap (12), the device (13) for tightening the strap (12) comprising a base (16), a drive lever (26), a ratchet (23) and a release button (30), the base (16) comprising a first flange (17) and a second flange (18) connected by a bridge (19), the lever (26) being journalled on the base (16) between the flanges (17, 18), the lever (26) comprising an end (28) provided to drive the strap (12) along a first direction substantially parallel to the flanges (17, 18) and to the bridge (19), on the one hand; and a handling end (27), the ratchet (23) being joumalled on the base (16) between the flanges (17, 18), the ratchet (23) having a retaining zone (25) provided to oppose the displacement of the strap (12) along a second direction opposite the first direction, an elastic means constantly biasing the retaining zone (25) of the ratchet (23) toward the bridge (19), the release button (30) being provided to move the retaining zone (25) of the ratchet (23) away from the bridge (19) against the action of the elastic means, **characterized in that** the button (30) is substantially retracted with respect to the lever (26) or the flanges (17, 18) in a direction substantially perpendicular to the bridge (19) when the lever (26) is in a rest position which allows retaining the strap (12), a position in which the handling end (27) is the closest to the bridge (19), on the other hand.

## Patentansprüche

1. Spannvorrichtung (13) für ein Band (12), aufweisend eine Basis (16), einen Antriebshebel (26), eine Sperrklinke (23) und einen Freigabeknopf (30), wobei die Basis (16) einen ersten Flansch (17) und einen zweiten Flansch (18) aufweist, welche über eine Brücke (19) verbunden sind, wobei der Hebel (26) an der Basis (16) zwischen den Flanschen (17, 18) angelenkt ist, wobei der Hebel (26) einerseits ein Ende (28) aufweist, das vorgesehen ist, um das Band (12) gemäß einer ersten Richtung im Wesentlichen parallel zu den Flanschen (17, 18) und zu der Brücke (19) anzutreiben, und andererseits ein Handhabungsende (27), wobei die Sperrklinke (23) an der Basis (16) zwischen den Flanschen (17, 18) angelenkt ist, wobei die Sperrklinke (23) eine Haltezone (25) aufweist, die vorgesehen ist, sich der Verstellung des Bandes (12) gemäß einer zweiten Richtung entgegengesetzt zu der ersten Richtung entgegenzustellen, wobei ein elastisches Mittel permanent die Haltezone (25) der Sperrklinke (23) in Richtung zu der Brücke (19) belastet, wobei der Freigabeknopf (30) vorgesehen ist, um die Haltezone (25) der Sperrklinke (23) im Verhältnis zu der Brücke (19) gegen die Wirkung des elastischen Mittels zu entfernen, **dadurch gekennzeichnet, dass** der Knopf (30) deutlich versenkt ist im Verhältnis zu dem Hebel (26) oder im Verhältnis zu den Flanschen (17, 18) in einer Richtung in etwa senkrecht zu der Brücke (19), wenn der Hebel (26) in einer Ruheposition ist, welche das Halten des Bandes (12) erlaubt, eine Position, in welcher das Handhabungsende (27) am nächsten zu der Brücke (19) ist.

2. Spannvorrichtung (13) nach Anspruch 1, **dadurch gekennzeichnet, dass** der Hebel (26) einen ersten Flügel (38) und einen zweiten Flügel (39) aufweist, zwischen welchen ein Handhabungsende (33) des Freigabeknopfs (30) aufgenommen ist.

3. Spannvorrichtung (13) nach einem der Ansprüche 1 oder 2, **dadurch gekennzeichnet, dass** die Sperrklinke (23) und der Freigabeknopf (30) zwei verschiedene Teile sind.

4. Bindung (1) zum Halten eines Stiefels (2) auf einem Brett (3), wobei die Bindung eine Spannvorrichtung (13) für ein Band (12) aufweist, wobei die Spannvorrichtung (13) für das Band (12) eine Basis (16), einen Antriebshebel (26), eine Sperrklinke (23) und einen Freigabeknopf (30) aufweist, wobei die Basis (16) einen ersten Flansch (17) und einen zweiten Flansch (18) aufweist, welche über eine Brücke (19) verbunden sind, wobei der Hebel (26) an der Basis (16) zwischen den Flanschen (17, 18) angelenkt ist, wobei der Hebel (26) einerseits ein Ende (28) aufweist, das vorgesehen ist, um das Band (12) gemäß einer ersten Richtung im Wesentlichen parallel zu den Flanschen (17, 18) und zu der Brücke (19) anzutreiben, und andererseits ein Handhabungsende (27), wobei die Sperrklinke (23) an der Basis (16) zwischen den Flanschen (17, 18) angelenkt ist, wobei die Sperrklinke (23) eine Haltezone (25) aufweist, die vorgesehen ist, sich der Verstellung des Bandes (12) gemäß einer zweiten Richtung entgegengesetzt zu der ersten Richtung entgegenzustellen, wobei ein elastisches Mittel permanent die Haltezone (25) der Sperrklinke (23) in Richtung zu der Brücke (19) belastet, wobei der Freigabeknopf (30) vorgesehen ist, um die Haltezone (25) der Sperrklinke (23) im Verhältnis zu der Brücke (19) gegen die Wirkung des elastischen Mittels zu entfernen, **dadurch gekennzeichnet, dass** der Knopf (30) deutlich versenkt ist im Verhältnis zu dem Hebel (26) oder im Verhältnis zu den Flanschen (17, 18) in einer Richtung in etwa senkrecht zu der Brücke (19), wenn der Hebel (26) in einer Ruheposition ist, welche das Halten des Bandes (12) erlaubt, eine Position, in welcher das Handhabungsende (27) am nächsten zu der Brücke (19) ist.
